# EUROPÄISCHE PATENTSCHRIFT

(11) **EP 0 744 908 B1**
(45) Veröffentlichungstag und Bekanntmachung des Hinweises auf die Patenterteilung: **02.05.1997**
(21) Anmeldenummer: 95911252.5
(22) Anmeldetag: 22.02.1995
(51) Int. Cl.: A43B 17/00, A43B 17/02

(54) **EINLEGESOHLE**
INSOLE
PREMIERE

(30) Priorität: 24.02.1994 DE 4406063
(43) Veröffentlichungstag der Anmeldung: 04.12.1996
(73) Patentinhaber: PRODOMO S.A., 1882 Luxembourg (LU)
(72) Erfinder: MORGENSTERN, Elke, 22395 Hamburg (DE)
(74) Vertreter: Strobel, Wolfgang, Dipl.-Ing.
(86) Internationale Anmeldenummer: EP9500649
(87) Internationale Veröffentlichungsnummer: WO9522916

(56) Entgegenhaltungen:
- EP-A- 0 558 897
- EP-A- 0 578 618
- DE-A- 3 520 956
- DE-U- 8 131 085
- DE-U- 9 001 492
- US-A- 4 047 310

## Beschreibung

Die Erfindung betrifft eine Einlegesohle gemäß dem Oberbegriff des Anspruchs 1.

Eine solche Einlegesohle ist aus der DE-U-90 01 492 bekannt.

Aus der US-PS 4 047 310 ist eine Sandale mit orthopädisch geformter biegesteifer Sohle bekannt, auf deren Oberseite eine relativ dicke weichelastische Schicht aus Gummi oder einem Kunststoff aufgeklebt ist. In dieser oberen Schicht sind eine Vielzahl von in Reihen gleichmäßig über die gesamte Sohlenfläche verteilt angeordneten Zapfen dauerhaft fest eingebettet, deren obere abgerundete Enden aus dieser Schicht herausragen und eine massierende Wirkung auf die Fußsohle bzw. auf bestimmte Sohlenbereiche ausüben. Die Zapfen bestehen aus einem harten Kunststoffmaterial und stützen sich über einen konisch verbreiterten Fuß auf der biegesteifen Laufsohle ab.

Bei einer anderen bekannten Sandale werden zur Erzielung von akupressorischen Wirkungen eine Vielzahl von Druckelementen von oben in Ausnehmungen eingedrückt, die in einem vorgegebenen Raster in der gesamten Fläche der Brand- oder Fußbettsohle ausgebildet sind. Die noppenartigen Druckelemente haben einen zylindrischen oder lokal verdickten Schaft und einen verbreiterten flachen Kopf mit abgerundeter Oberfläche. Die punktuell akupressorisch wirksamen Druckelemente können eine individuelle Beeinflussung der an der Fußsohle endenden Nerven bewirken und/oder entsprechend der Aufteilung der Fußsohle in Reflexzonen angeordnet werden. Ein grundsätzlicher Nachteil dieser bekannten Schuhausführungen liegt darin, daß die akupressorische Wirkung an den bestimmten Schuh gebunden ist und sich der erwünschte Stimulationseffekt nach etwa zwei Stunden Tragezeit vermindert, was einen ggf. mehrmaligen Schuhwechsel am Tag erfordert. Darüber hinaus sind die auswechselbaren Druckelemente bei modischen Schuhen, insbesondere Damenschuhen, mit dünnen Laufsohlen wegen der unzureichenden Verankerungsmöglichkeit ihrer Schäfte nicht einsetzbar.

Schließlich ist in der DE-OS 35 20 956 eine Reflex-Einlegesohle beschrieben, bei der eine Vielzahl von Stiften in gleichmäßiger Verteilung und größeren Abständen in der Sohle angeordnet sind, die über die Sohlenoberseite zum Reizen bestimmter Reflexpunkte an der Fußsohle des Benutzers vorstehen. Die Einlegesohle besteht aus einer unteren Schicht aus einem druckelastisch verformbaren Material und aus einer oberen Gewebeschicht, in der eine Vielzahl von Durchtrittsöffnungen für die starren Stifte aus z. B. Holz ausgebildet sind. Die Holzstifte haben einen scheibenförmig erweiterten Fuß, mit dem sie sich auf der elastischen Schicht abstützen und unter Druckbelastung in diese einsinken. Die beiden flexiblen Schichten sind lediglich an ihrem Außenrand durch eine Naht miteinander verbunden, so daß durch Relativverschiebungen der beiden Schichten aufgrund von Abrollbewegungen des Trägerfußes beim Gehen die starren Holzstifte verkippen können, was zu schmerzhaften Druckstellen führt.

Der vorliegenden Erfindung liegt deshalb die Aufgabe zugrunde, eine Einlegesohle der genannten Art derart zu verbessern, daß ein leichtes Anbringen bzw. Auswechseln der Noppen in den gewünschten Zonen über einen langen Zeitraum sichergestellt ist, und daß die Funktionsfähigkeit der Einlegesohle mit Noppen ebenfalls über einen langen Zeitraum sichergestellt ist.

Diese Aufgabe wird durch die Merkmale des Anspruchs 1 gelöst.

Dadurch daß der verbreitete Fuß der Noppen in einer entsprechenden Ausnehmung in der unteren Schicht eingepaßt ist, und daß die Noppen einen verbreiterten Kopf mit abgerundeter Oberweite haben, dessen Durchmesser geringfügig größer als der Lochdurchmesser ist, und der sich mit seinem Rand auf der flexiblen Deckschicht abstützt, ist es möglich, daß das Einsetzen bzw. Herausnehmen der Noppen leicht und schnell vorgenommen werden kann und daß ein sicheres Anbringen der Noppen über einen sehr langen Zeitraum sichergestellt ist.

Die gruppenweise Anordnung der Noppen mit relativ geringen Zwischenabständen bewirkt eine Stimulation der ausgewählten Organe durch die Einwirkung der gesamten Noppengruppe auf die entsprechenden Zonen der Fußsohle. Die vorzugsweise aus glattem Feinleder bestehende ebene Deckschicht erlaubt Gleitbewegungen des Trägerfußes beim Gehen in den von Noppen freien Oberflächenbereichen, durch die die stimulierenden Effekte der Noppenbereiche unterstützt werden. Erfindungsgemäß können die Noppen unverlierbar und lösbar in der unteren weichelastischen Schicht fixiert sein und entsprechend positionierte Löcher in der oberen Lederschicht im Klemmsitz durchragen. Diese Ausbildung der Einlegesohle bietet dem Träger die Möglichkeit, die Noppen nur in solchen - auf der Unterseite der Einlegesohle vorgezeichnete bzw. markierte - Reflexzonen anzuordnen, deren zugehörige Organe stimuliert werden sollen. Durch zeitweises Umstecken oder Herausnehmen der Noppen können die jeweils optimalen Tragezeiten eingehalten und Überreaktionen ebenso wie Abstumpfungseffekte vermieden werden. Ferner ermöglicht die Erfindung die gezielte Stimulanz eines und auch mehrerer Organe gleichzeitig oder in zeitlicher Folge unter Verwendung nur einer einzigen Einlegesohle. Aufgrund der geringen Dicke und der Flexibilität kann die erfindungsgemäße Einlegesohle universell in verschiedenartigen Schuhtypen, wie normale Straßenschuhe, modische ggf. hochhackige Damenschuhe sowie in Arbeits- und Sportschuhe, eingesetzt werden.

Um bei solchen lösbar in der Einlegesohle angeordneten Noppen einen sicheren Sitz der Noppen in den beiden Sohlenschichten zu gewährleisten, weisen die Noppen einen vorzugsweise scheibenförmig verbreiterten Fuß auf, der im eingesetzten Zustand genau in eine entsprechend geformte Ausnehmung an der Unterseite der unteren Schicht hineinpaßt, wobei die Außenseite des Fußes mit der Außenseite der unteren Schicht bündig verläuft. Die manuell lösbare Halterung bzw. Fixierung der Noppen in der Einlegesohle kann noch durch zusätzliche Mittel verbessert werden, beispielsweise durch Haftmittel oder durch Ausbildung eines verbreiterten Noppenkopfes, der durch vermehrte Druckanwendung von unten durch die geringfügig engeren Löcher in der oberen Lederschicht hindurchgedrückt wird.

Um eine gezielte Auswahl bestimmter Reflexzonen beim Ein- oder Umstecken der Noppen zu erleichtern, sind die den einzelnen Organen zugehörigen Reflexzonen z. B. durch eingeprägte oder erhabene Umrandungen, Schraffuren od. dgl. besonders markiert und ggf. durch Symbole gekennzeichnet.

Weitere zweckmäßige Ausgestaltungen und Weiterbildungen der erfindungsgemäßen Einlegesohle sind in den Unteransprüchen angegeben.

Im folgenden werden bevorzugte Ausführungsbeispiele der Erfindung im einzelnen beschrieben. Es zeigen:
- Fig. 1: eine linke Einlegesohle in Draufsicht;
- Fig. 2: die Einlegesohle nach Fig. 1 in Unteransicht;
- Fig. 3: einen vergrößerten Ausschnitt der Einlegesohle.

Die dargestellte Einlegesohle besteht aus einer oberen Lederschicht 1 und einer unteren Schicht 2 aus einem weichelastischen atoxischen Material, wie insbesondere Kautschuk, Gummi oder einem relativ weichen Kunststoff. Die Materialien beider Schichten sollen keine Substanzen enthalten, die bei empfindlichen Trägern unerwünschte Reaktionen, beispielsweie Allergien, verursachen oder auslösen könnten. In der oberen Lederschicht 1 sind eine Vielzahl von Löchern 3 mit einem vorbestimmten Durchmesser von z. B. 1,5 bis 3,0 mm in einem bestimmten Muster eingestanzt. In der unteren weichelastischen Schicht 2 sind eine den Löchern 3 entsprechende Anzahl an vorzugsweise kreisförmigen Ausnehmungen 4 achszentriert zu jedem Loch 3 ausgebildet, die sich bis zur Lederschicht 1 erstrecken oder - wie in Fig. 3 gezeigt - kurz vor dieser enden können. In einer beliebigen Anzahl dieser Löcher 3 und Ausnehmungen 4 können Noppen 5 aus einem atoxischen elastisch verformbaren Material fixiert werden, die einen verbreiterten Fuß 6, einen zylindrischen Schaft 7 und einen abgerundeten Kopf 8 aufweisen (vgl. Fig. 3). Die Form des Fußes 6 ist genau an diejenige der Ausnehmungen 4 angepaßt und der Durchmesser des Schaftes 7 ist gleich oder geringfügig größer als der Durchmesser der Löcher 3. Durch diese Formgebung kann jeder Noppen 5 durch einen Fingerdruck von unten in eine Ausnehmung 4 eingedrückt werden, wobei sein Schaft 7 das jeweilige Loch 3 im Preßsitz durchragt und sein Kopf 8 einen vorbestimmten Betrag über die Sohlenoberfläche hinausragt.

Wie aus Fig. 2 ersichtlich, ist die Sohlenunterseite durch eingeprägte oder erhabene Linienzüge 9 in eine Vielzahl von verschiedenen Bereichen unterteilt, die den bekannten Reflexzonen auf der Fußsohle des Trägers gegenüberliegen. Die einzelnen Reflexzonen-Bereiche können z. B. durch Nummern, Buchstaben oder andere Symbole gekennzeichnet sein, und auf einer freien Fläche der Sohlenober- oder -unterseite können die jeweils zugehörigen Körperorgane bezeichnet sein.

Aus den Fig. 1 und 2 läßt sich entnehmen, daß nur in bestimmten - vom Träger frei wählbaren - Reflexzonenbereichen durchgehend schwarz dargestellte Noppen 5 angeordnet sind, so daß nur die diesen Bereichen zugeordneten Organe bei der Gehbewegung stimuliert werden. Da sich gezeigt hat, daß die Reflexzonenmassage der Fußsohlen durch Noppen oder Zapfen bestimmte Zeitspannen nicht überschreiten sollte, um Überreizungen und auch Abstumpfungen zu vermeiden, können die Noppen 5 der erfindungsgemäßen Einlegesohlen nach einer vorbestimmten Tragezeit von etwa 1 bis 3 Stunden vom Träger aus der Sohle herausgezogen und ggf. umgesteckt werden, um andere Organe zu stimulieren.

Die Erfindung ist nicht auf das dargestellte Ausführungsbeispiel beschränkt. So können die Noppen auch fest mit der unteren Sohlenschicht verbunden sein. Ferner können die Füße mehrerer Noppen miteinander verbunden sein und ein flächiges Gebilde darstellen, das in eine entsprechend geformte Ausnehmung in der unteren Schicht hineinpaßt. Bei Nichtbenutzung dieser Noppen kann die Ausnehmung durch einen entsprechend geformten Gummillappen ausgefüllt sein, um Durchtritte zu vermeiden. Obwohl die Einlegesohle vorzugsweise gleiche Dicke haben sollte, können zur Erzielung einer orthopädischen Stützfunktion bestimmte Bereiche, z. B. im Spann, auch verdickt ausgebildet oder durch eine formsteife gewölbte Unterlage versteift sein. Ferner können auch weitere Mittel zur verbesserten Fixierung der Noppen in ihren Aufnahmen vorgesehen sein. Zu diesen Mitteln gehört beispielsweise eine geringfügig verdickte Ausbildung des Noppen-Kopfes (wie in Fig. 3 gestrichelt dargestellt), der ein Hindurchdrücken durch das Loch 3 gerade noch zuläßt und an seinem unteren Ende einen Ringflansch zur Abstützung auf der Lederdeckschicht 1 bildet.

Wesentlich bei den erfindungsgemäßen Einlegesohlen mit unlösbar oder lösbar an der unteren Sohlenschicht befestigten Noppen ist, daß nicht - wie beim Stand der Technik - einzelne Noppen eine in etwa punktförmige intensive Massagewirkung ausüben, sondern daß durch die gruppenweise Anordnung der Noppen flächige Zonen der Fußsohle schonend angeregt und dadurch die zugehörigen Organe zu einer erhöhten Aktivität stimuliert werden. Dies gilt in besonderem Maße für das bevorzugte Anwendungsgebiet der erfindungsgemäßen Einlegesohle als Hilfe zur Gewichtsabnahme der Person. Durch die Anordnung der Noppen-Gruppen in Sohlenbereichen, die nach den gefestigten Erkenntnissen der Reflexzonentherapie den Verdauungsorganen Magen und Darm sowie der Leber, der Niere, dem Harnleiter zugehören, werden diese Organe durch das zeitweise Tragen der Einlegesohlen zu einer gesteigerten Aktivität angeregt, was in einer beschleunigten Ausscheidung der Verdauungsprodukte und Flüssigkeiten und damit zu einer verminderten Wertstoffnutzung führt.

## Patentansprüche

1. Einlegesohle, bestehend aus einer weichelastischen unteren Schicht (2) aus einem atoxischen und organisch verträglichen Material, aus einer flexiblen Deckschicht (1), z.B. natürlich gegerbtem Leder, und aus in der Sohlenfläche angeordneten Noppen (5), wobei die in der unteren Schicht (2) unverlierbar fixierten Noppen (5) gruppenweise und mit geringen gegenseitigen Zwischenabständen in bestimmten nach Gesichtspunkten der Reflexzonenmassage ausgewählten Bereichen der Sohlenfläche angeordnet sind, die Noppen (5) lösbar in der Sohle gehalten sind, und einen verbreiterten Fuß (6) aufweisen,
**dadurch gekennzeichnet**,
daß der verbreiterte Fuß (6) der Noppen (5) in einer entsprechenden Ausnehmung (4) in der unteren Schicht (2) eingepaßt ist, und daß die Noppen (5) einen verbreiterten Kopf (8) mit abgerundeter Oberseite haben, dessen Durchmesser geringfügig größer als der Lochdurchmesser ist, und der sich mit seinem Rand auf der flexiblen Deckschicht (1) abstützt.

2. Einlegesohle nach Anspruch 1, dadurch gekennzeichnet, daß verschiedene Reflexzonen des Trägerfußes auf einer Sohlenfläche durch Linienzüge (9) markiert sind.

3. Einlegesohle nach Anspruch 1 oder 2, dadurch gekennzeichnet, daß die verbreiterten Füße (6) mehrerer Noppen (5) zu einem flächigen Gebilde miteinander verbunden sind, das in eine in der unteren Schicht ausgebildete Ausnehmung eingepaßt ist.

4. Einlegesohle nach einem der Ansprüche 1 bis 3, dadurch gekennzeichnet, daß die Noppen (5) aus unterschiedlichen organisch verträglichen Materialien bestehen.

5. Einlegesohle nach einem der Ansprüche 1 bis 4, dadurch gekennzeichnet, daß die untere Schicht (2) eine der Fußsohlenwölbung angepaßte unterschiedliche Dicke hat.

6. Einlegesohle nach einem der Ansprüche 1 bis 5, dadurch gekennzeichnet, daß die Noppen (5) unterschiedlich lang sind.

7. Einlegesohle nach Anspruch 1, dadurch gekennzeichnet, daß die Noppen (5) an der unteren Schicht (2) angeformt sind und daß in der oberen Deckschicht (1) die mit den Noppen (5) besetzten Bereiche ausgespart sind.

## Claims

1. An insole, consisting of a soft-elastic bottom layer (2) of an atoxic and organically compatible material, a flexible outer layer (1), e.g. of naturally tanned leather, and projections (5) disposed in the sole surface, the projections (5) which are fixed so as to be captive in the bottom layer (2) being disposed in groups and with small gaps between one another in specific areas of the sole surface selected from reflex zone massage considerations, the projections (5) being held releasably in the sole and having a widened base (6), characterised in that the widened base (6) of the projections (5) is fitted in a corresponding recess (4) in the bottom layer (2) and in that the projections (5) have a widened head (8) with a rounded top, the diameter of which is slightly larger than the hole diameter, and which rests by its edge on the flexible outer layer (1).

2. An insole according to claim 1, characterised in that different reflex zones of the foot are marked by lines (9) on a sole surface.

3. An insole according to claim 1 or 2, characterised in that the widened bases (6) of a plurality of projections (5) are interconnected to form a flat structure fitted into a recess formed in the bottom layer.

4. An insole according to any one of claims 1 to 3, characterised in that the projections (5) consist of different organically compatible materials.

5. An insole according to any one of claims 1 to 4, characterised in that the bottom layer (2) has a different thickness adapted to the curvature of the sole of the foot.

6. An insole according to any one of claims 1 to 5, characterised in that the projections (5) are of different lengths.

7. An insole according to claim 1, characterised in that the projections (5) are formed integrally on the bottom layer (2) and in that the zones occupied by the projections (5) are hollowed out in the upper outer layer (1).

## Revendications

1. Première (semelle), se composant d'une couche inférieure (2) souple et élastique en une matière non-toxique et tolérée par l'organisme, d'une couche de couverture (1) flexible, par exemple en cuir naturel en croûte, et de nodosités (5) disposées sur la surface de la semelle, ces nodosités (5) fixées dans la couche inférieure (2) de façon imperdable étant disposées par groupes et avec de faibles distances intermédiaires réciproques dans des zones déterminées de la surface de la semelle qui sont choisies pour tenir compte du massage des zones réflexes, les nodosités (5) étant fixées de façon amovible dans la semelle et présentant un pied élargi (6), caractérisée en ce que le pied élargi (6) des nodosités (5) est monté de façon ajustée dans une cavité correspondante (4) de la couche inférieure (2), et en ce que les nodosités (5) présentent une tête élargie (8) à face supérieure arrondie, dont le diamètre est légèrement supérieur au diamètre de l'alésage du trou, et qui s'appuie par son bord sur la couche de couverture flexible (1).

2. Première selon la revendication 1, caractérisée en ce que les diverses zones réflexes du pied du porteur sont marquées sur une surface de la semelle par des lignes de contour (9).

3. Première selon la revendication 1 ou 2, caractérisée en ce que les pieds élargis (6) de plusieurs nodosités (5) sont reliés les uns aux autres en un ensemble plat qui est engagé de façon ajustée dans une cavité ménagée dans la couche inférieure.

4. Première selon l'une des revendications 1 à 3, caractérisée en ce que les nodosités (5) se composent de diverses matières organiques supportées par l'organisme.

5. Première selon l'une des revendications 1 à 4, caractérisée en ce que la couche inférieure (2) présente une épaisseur qui varie de façon adaptée à la courbure de la semelle intérieure.

6. Première selon l'une des revendications 1 à 5, caractérisée en ce que les nodosités (5) présentent des longueurs différentes.

7. Première selon la revendication 1, caractérisée en ce que les nodosités (5) sont formées sur la couche inférieure (2) et en ce que les zones occupées par les nodosités (5) sont ménagées dans la couche de couverture supérieure (1).
